# EUROPÄISCHE PATENTSCHRIFT

(11) **EP 2 103 813 B1**
(45) Veröffentlichungstag und Bekanntmachung des Hinweises auf die Patenterteilung: **18.05.2011**
(21) Anmeldenummer: 08005381.2
(22) Anmeldetag: 20.03.2008
(51) Int. Cl.: F15B 11/08, F15B 11/12, F15B 11/13

(54) **Hydraulische Steuervorrichtung**
Hydraulic control device
Dispositif de commande hydraulique

(43) Veröffentlichungstag der Anmeldung: 23.09.2009
(73) Patentinhaber: HAWE Hydraulik SE, 81673 München (DE)
(72) Erfinder: Heusser, Martin, 81245 München (DE); Hundschell, Hilarius, 84424 Isen (DE); Rümenap, Sascha, 81673 München (DE)
(74) Vertreter: Grünecker, Kinkeldey, Stockmair & Schwanhäusser Anwaltssozietät

(56) Entgegenhaltungen:
- DE-A1-102005 009 843
- FR-A- 2 700 811

## Beschreibung

Die Erfindung betrifft eine Solarpaneel-Sonnenstandsnachführvorrichtung oder Werkzeugmaschinen-Stellvorrichtung umfassend eine hydraulische Steuervorrichtung gemäß Oberbegriff des Patentanspruchs 1 sowie ein Verfahren gemäß Oberbegriff des Patentanspruchs 11.

In der Hochdruckhydraulik ist es manchmal erforderlich, einen Hydroverbraucher, der gegebenenfalls für große Stellbewegungen und gegebenenfalls lastabhängig auf übliche Weise gesteuert wird, mit extrem kleinen Stellbewegungen zu steuern. Bei den üblich hohen Arbeitsdrücken von etwa 100 bis 800 bar sind solche kleinen Stellbewegungen des Hydroverbrauchers bisher nur mit hohem Aufwand zu realisieren, beispielsweise mittels groß bauender Magnetventile oder Drosselventile, die jeweils kurzzeitig und/oder ganz wenig aufgesteuert werden. Hierzu sind beispielsweise kräftige Magneten und eine komplizierte Steuervorrichtung erforderlich. Dabei wird viel Primärenergie vergeudet, und wird das Hydraulikmedium auch mechanisch hoch belastet. Kleine Stellbewegungen eines Hydroverbrauchers, beispielsweise über nur wenige Millimeter, sind deshalb bisher mit üblichen Technologien nicht zufriedenstellend zu realisieren.

Solche Anforderungen an extrem kleine Stellschritte eines Hydroverbrauchers treten beispielsweise in Werkzeugmaschinen für Vorschubschritte, und in jüngster Zeit speziell bei Solarpaneelen auf, die dem Sonnenstand möglichst präzise, am besten alle paar Minuten, nachgeführt werden. Da Solarpaneele meist in großer Anzahl in Solarkraftwerken von einzelnen Nachführvorrichtungen verstellt werden, ist der eingangs geschilderte hohe bauliche und steuerungstechnische Aufwand ein nicht zu tolerierender Kostenfaktor. Dazu kommt, dass solche Nachführvorrichtungen eine elektrohydraulische Steuervorrichtung enthalten, die natürlich nur einen Bruchteil der elektrischen Energie verbrauchen soll, die mit dem Solarpaneel gewonnen wird. Dies bedingt extrem leistungsschwache Magneten mit minimalem Stromverbrauch, die extrem kleine Stellbewegungen nicht schaffen.

Neben Sonnenstands-Nachführvorrichtungen für Solarpaneele und Werkzeugmaschinen gibt es zahllose weitere Einsatzfälle, in denen Hydroverbraucher in minimalen Schritten zu verstellen sind.

Bei einer aus DE-A-10 2005 009 843 bekannten hydraulischen Steuervorrichtung für ein Arbeitsfahrzeug ist ein geschlossener hydraulischer Arbeitskreis für den Hydroverbraucher vorgesehen, der als Differenzialzylinder ausgebildet ist. Eine reversible Hydraulikpumpe ist die alleinige Quelle, um eine Zylinderstange des Hydroverbrauchers auszufahren oder einzufahren. In einer Arbeitsleitung ist zwischen zwei Durchfluss-Steuerventilen ein Druckspeicher vorgesehen, der zwei durch eine Membrane getrennte Kammern mit variablen Fassungsvermögen für das Hydraulikmedium und ein Vorspannmedium aufweist. Die Durchfluss-Steuerventile sind gegen Federkraft magnetbetätigte 2/2-Wegeventile. Der Druckspeicher dient zum vorübergehenden Speichern des Hydraulikmediums unter dem Vorspanndruck, welches Hydraulikmedium aus der Volumendifferenz zwischen den kolbenstangenseitigen und kolbenseitigen Kammern des Hydroverbrauchers resultiert. Im Druckspeicher gespeichertes Hydraulikmedium wird bei laufender Pumpe in dem Pumpenförderstrom eingespeist.

Aus FR-A-2700811 ist eine Vorrichtung in hydraulisch/pneumatischer Kombinationsbauweise bekannt, mit der in einem an einen hydraulischen Teil angeschlossenen Testrohr Rechteck-Drucksignale erzeugbar sind. Eine Serie hintereinandergeschalteter, gegen Federkraft nockenbetätigter 2/2-Wegeventile arbeitet so, dass in jedem Wegeventil vorübergehend eine leckagefreie Absperrstellung einstellbar ist.

Der Erfindung liegt die Aufgabe zugrunde, eine hydraulische Steuervorrichtung sowie ein Verfahren zum Verstellen wenigstens eines Hydroverbrauchers in minimalen Schritten anzugeben, mit denen auf baulich einfache, kostengünstige und energiesparende Weise Hydroverbraucher in extrem kleinen Stellschritten steuerbar sind.

Die gestellte Aufgabe wird mit den Merkmalen des Patentanspruchs 1 und des Patentanspruchs 11 gelöst.

Obwohl Hydraulikmedien, wie Hydrauliköl oder dgl., an sich inkompressible Flüssigkeiten sein sollten, zeigt die Praxis, dass solche Hydraulikmedien durchaus unter hohen Arbeitsdrücken eine Kompressibilität zwischen etwa 0,15 bis 1,0 % besitzen. Diese Kompressibilität wird erfindungsgemäß in der hydraulischen Steuervorrichtung insbesondere für Werkzeugmaschinen-Stellvorrichtungen oder Solarpaneel-Sonnenstand-Nachführvorrichtungen und bei dem Verfahren benutzt, um wenigstens einen Hydroverbraucher in extrem kleinen Stellschritten zu steuern. Genauer gesagt, wird in der Dosiervorrichtung im Totraum Hydraulikmedium komprimiert und die durch die Kompression im gegebenen Fassungsvermögen des Totraums zusätzlich untergebrachte Hydraulikmedium-Dosis zum Steuern jeweils eines Stellschritts des Hydroverbrauchers benutzt. Diese Hydraulikmedium-Dosis wird dazu entweder aus dem Hydroverbraucher abgelassen oder in den Hydroverbraucher eingespeist. Zur Kompression wird eine über die Dosiervorrichtung aufgebaute Druckdifferenz benutzt, in dem bei in der Sperrstellung befindlichem zweiten Absperrorgan das erste Absperrorgan in die Durchgangsstellung gebracht und mit höherem Druck von stromauf im Totraum die exakt bemessene Hydraulikmedium-Dosis komprimiert gespeichert wird, ehe das erste Absperrorgan in die Sperrstellung umgeschaltet wird. Dies generiert für einen stromauf angeschlosserien Hydroverbraucher einen minimalen Stellschritt. Ist der Hydroverbraucher hingegen stromab angeschlossen, dann wird durch Öffnen des zweiten Absperrgliedes bei wieder in die Sperrstellung umgeschaltetem ersten Absperrglied die dann wegen niedrigeren Drucks stromab durch Expansion verdrängte Hydraulikmedium-Dosis in den Hydroverbraucher eingespeist, um diesen über einen minimalen Stellschritt zu bewegen. Der Totraum ist ein dichter Behälter mit einem gegebenen Fassungsvermögen und/oder ein entsprechende langer Leitungsabschnitt zwischen den Absperrgliedern oder ist zumindest zum Teil in einem oder in beiden Absperrgliedern vorgesehen. Hierbei ist es wichtig, dass beide Absperrglieder in ihren Sperrstellungen leckagefrei dichte Sitzventile sind. Die Zeitabstände zwischen den Stellschritten können beliebig kurz oder beliebig lange gewählt werden.

In einer Sonnenstands-Nachführvorrichtung ist die Dosiervorrichtung deshalb von Vorteil, weil sie mit sehr klein bauenden, einfachen Sitzventilen ausgestattet ist, die bei magnetischer Betätigung extrem kleine, leistungsschwache und damit mit niedrigem Stromverbrauch arbeitende Magneten verwenden lassen, wobei bei der Steuerung eines Stellschrittes des Hydroverbrauchers eine als Druckquelle dienende, z. B. elektrisch getriebene, Pumpe abgeschaltet werden kann.

Es eignen sich besonders manuell betätigbare, hydraulisch oder magnetbetätigte, gegen Federbelastung umschaltbare Sitzventile, die klein bauen, da sie zur Dosierung nur extrem kleine Mengen zu verarbeiten brauchen, und die deshalb kostengünstig sind.

Bei einer zweckmäßigen Ausführungsform ist der Hydroverbraucher ein einseitig gegen eine Last oder ein doppelseitig beaufschlagbarer Hydraulikzylinder zum Drehen oder Kippen eines Solarpaneels, gegebenenfalls ein Differenzialzylinder, wobei entweder in einer Arbeitsleitung oder in beiden Arbeitsleitungen des Hydraulikzylinders eine Dosiervorrichtung vorgesehen ist. Bei einem Differenzialzylinder kann die Dosiervorrichtung benutzt werden, um Hydraulikmediums von der kolbenstangenseitigen Kammer zur kolbenseitige Kammer oder umgekehrt zu dosieren.

Beispielsweise zur Vermeidung von Kavitationserscheinungen ist es zweckmäßig, stromab des zweiten Absperrgliedes ein Vorspannventil anzuordnen.

Bei einer zweckmäßigen Ausführungsform, die mit minimalem Einsatz an Primärenergie betreibbar ist, ist dem Hydroverbraucher in einem Arbeitsleitungskreis wenigstens ein Druckspeicher zugeordnet, der, vorzugsweise aus der Druckquelle oder dem Hydroverbraucher selbst speisbar ist, und ist die Dosiervorrichtung in zumindest einer über ein Wegeventil wahlweise mit der Druckquelle oder dem Rücklauf verbindbaren Arbeitsleitung des Hydroverbrauchers angeordnet. Bei Benutzung der Dosiervorrichtung kann eine zur Druckquelle gehörende Pumpe abgeschaltet sein oder werden.

Ausführungsformen des Erfindungsgegenstandes werden anhand der Zeichnungen erläutert. Es zeigen:
- Fig. 1: ein schematisches Blockschaltbild einer Dosiervorrichtung für eine hydraulische Steuervorrichtung
- Fig. 2: ein Blockschaltbild einer hydraulischen Steuervorrichtung einer Solarpaneel- Sonnenstands-Nachführvorrichtung,
- Fig. 3: eine andere Ausführungsform einer hydraulischen Steuervorrichtung einer Solarpaneel-Sonnenstands-Nachführvorrichtung,
- Fig. 4: eine Detailvariante zu Fig. 3,
- Fig. 5: als Blockschaltbild eine weitere Variante einer hydraulischen Steuervorrich- tung,
- Fig. 6: als Blockschaltbild eine weitere Ausführungsform einer hydraulischen Steuer- vorrichtung, und
- Fig. 7: als Blockschaltbild eine weitere Ausführungsform einer hydraulischen Steuer- vorrichtung.

Eine in Fig. 1 schematisch angedeutete hydraulische Steuervorrichtung S ist unter anderem so konzipiert, dass ein Hydroverbraucher H mittels eines zumindest begrenzt kompressiblen Hydraulikmediums in minimal kleinen Stellschritten gesteuert werden kann. Ein Stellschritt wird entweder dadurch gesteuert, dass eine unter Nutzen der Kompressibilität exakt bemessene Hydraulikmedium-Dosis aus dem Hydroverbraucher abgelassen oder in diesen eingespeist wird.

Die hydraulische Steuervorrichtung S weist beispielsweise eine Pumpe P als Druckquelle auf (oder einen Druckspeicher, nicht gezeigt), die eine Leitung 1 mit Hydraulikmedium versorgt. Die Leitung 1 ist entweder eine Zuführ-, eine Ablass- oder eine Bypassleitung, an die der, Hydroverbraucher H angeschlossen ist. In der hydraulischen Steuervorrichtung S ist eine Dosiervorrichtung D enthalten, die aus einem ersten Absperrglied G1 und einem diesem nachgeschalteten zweiten Absperrglied G2 sowie einem dazwischen angeordneten Totraum T besteht. Jedes Absperrglied G1, G2 ist zwischen einer leckagefreien Absperrstellung (wie gezeigt) und einer Durchgangsstellung umschaltbar, entweder manuell, oder, wie gezeigt, mittels eines Magneten 2, 3. In der gezeigten Ausführungsform sind die beiden Absperrglieder G1, G2 Magnet-Wegesitzventile V1, V2, die durch eine Feder 5 normalerweise in der Sperrstellung gehalten werden, und mittels der Magneten 2, 3 in die Durchgangsstellung umschaltbar sind. Alternativ könnten die Magnet-Wegesitzventile V1, V2 durch die Federn 5 in der Durchgangsstellung gehalten sein, und mittels der Magneten 2, 3 in die Sperrstellungen umschaltbar sein. Eine übergeordnete Steuereinrichtung CU erzeugt individuell die Schaltkommandos i1, i2 für die Magneten 2, 3. In der Dosiervorrichtung D verläuft beispielsweise zwischen den Absperrgliedern G1, G2 eine Leitung 1', in der ein Totraum T enthalten ist. Der Totraum T ist beispielsweise ein Behälter 6, der dicht und mit einer bestimmten Größe ausgebildet ist. Alternativ (gestrichelt angedeutet) könnte das Fassungsvermögen des Behälters 6 durch eine manuell oder hydraulisch (bei 7 angedeutet) verstellbare Begrenzungswand 6 verändert werden. Der Totraum T könnte zumindest zum Teil auch in der Leitung 1' ausgebildet sein, oder, nicht gezeigt, zumindest teilweise in den Absperrgliedern G1, G2. Stromab des zweiten Absperrgliedes G2 ist als Option ein Vorspannventil 4 zu einem Rücklauf R vorgesehen.

Um einen kleinen Stellschritt des Hydroverbrauchers H zu steuern, wird über die Dosiervorrichtung D eine Druckdifferenz Δp aufgebaut. Die Absperrglieder G1, G2 sind z.B. beide in ihren Absperrstellungen. Das Hydraulikmedium ist beispielsweise Hydrauliköl mit einer Kompressibilität von etwa 0,7 %. Das Absperrglied G1 wird in die Durchgangsstellung umgeschaltet, während das zweite Absperrglied G2 in der Sperrstellung gehalten wird. Im Totraum T wird das Hydraulikmedium komprimiert, d.h. es tritt eine Hydraulikmedium-Dosis ein. Nun wird das erste Absperrglied G1 in die Absperrstellung umgeschaltet. Das Hydraulikmedium ist im Totraum T komprimiert. Das zweite Absperrglied G2 wird dann in die Durchgangsstellung umgeschaltet, so dass sich das komprimierte Hydraulikmedium im Totraum 6 durch das zweite Absperrglied G2 entspannen kann und dabei eine Hydraulikmedium-Dosis verdrängt wird. Ist der Hydroverbraucher H stromauf der Dosiervorrichtung D angeschlossen, führt er beim Umschalten des ersten Absperrgliedes G1 in die Durchgangsstellung einen kleinen Stellschritt aus, abhängig von der Bemessung der zum Komprimieren des Hydraulikmediums in den Totraum T einströmenden Hydraufikmedium-Dosis. In hingegen der Hydroverbraucher H stromab des zweiten Absperrgliedes G2 angeschlossen, führt er beim Umschalten des zweiten Absperrgliedes G2 in die Durchgangsstellung einen kleinen Stellschritt aus. Die Hydroverbraucher H können einseitig gegen eine Last beaufschlagbar sein, oder doppelseitig beaufschlagbar. Stromauf des links gezeigten Hydroverbrauchers H bzw. stromab des rechten Hydroverbrauchers H können weitere, nicht gezeigte Komponenten vorgesehen sein, damit der jeweilige Hydroverbraucher für einen kleinen Stellschritt nur auf die bewegte Hydraulikmedium-Dosis anspricht.

Ausgehend von einer Situation, in der die beiden Absperrglieder G1, G2 in gleichen Stellungen sind (Durchgangsstellungen oder Sperrstellungen), werden zum Bemessen einer Hydraulikmedium-Dosis in einem Schritt die beiden Absperrglieder G1, G2 dreimal wechselweise umgeschaltet, wobei die Umschaltung getrennt oder überschneidend durchführbar ist. Die Größe der Hydraulikmedium-Dosis lässt sich bemessen durch die Druckdifferenz Δp, die Größe des Totraums T, die Dauer des Umschaltens der Absperrglieder G1, G2, und gegebenenfalls auch die Viskosität des Hydraulikmediums, und ist abhängig von dessen Kompressibilität.

Fig. 2 zeigt die Dosiervorrichtung D in eine hydraulische Steuervorrichtung S integriert, die beispielsweise zu einer Solarpaneel-Sonnenstands-Nachführvorrichtung V gehört. Die hydraulische Steuervorrichtung S ist an ein Motorpumpenaggregat 8 angeschlossen, in dem ein Elektromotor M und als Druckquelle eine Pumpe P sowie ein Reservoir bzw. Rücklauf R untergebracht sind. Von der Pumpe P führt eine Verbindungsleitung 9 zu einem Magnet-Wegeventil 12, von dem auch eine Rücklaufleitung 10 zum Rücklauf R führt. Der Hydroverbraucher H ist beispielsweise ein doppelseitig beaufschlagbarer Differentialzylinder, zu dessen Arbeitsräumen vom Magnet-Wegeventil 12 zwei Arbeitsleitungen 13, 14 führen. In der Arbeitsleitung 13, die durch ein Druckbegrenzungsventil 16 und ein Rückschlagventil abgesichert ist, ist benachbart zum Hydroverbraucher H ein Druckspeicher 15 angeordnet. Die Arbeitsleitung 14 führt direkt zum Magnet-Wegeventil 12. Von der Arbeitsleitung 14 zweigt unter Umgehung des Magnet-Wegeventils 12 eine Bypassleitung 11 zur Rücklaufleitung 10 ab. In der Bypassleitung 11 ist die Dosiervorrichtung D mit den ersten und zweiten Absperrgliedern G1, G2 und dem Totraum T enthalten. Optional ist auch das Vorspannventil 4 stromab des zweiten Absperrgliedes G2 vorhanden. Mit dem Hydroverbraucher H wird beispielsweise ein Solarpaneel B durch Kippen bewegt, um es dem Sonnenstand nachzuführen. Der Hydroverbraucher H kann abhängig von der Schaltstellung des Magnet-Wegeventils 12 beliebig weit und schnell aus- oder eingefahren werden. Die Dosiervorrichtung D dient hingegen dazu, den Differentialzylinder in extrem kleinen Stellschritten einfahren zu lassen.

Am Abend oder vor Sonnenaufgang wird der Hydroverbraucher H entsprechend beaufschlagt, um das Solarpaneel B in die Sonnenaufgangsstellung zu stellen und den Druckspeicher 15 zu laden. Dann wird die Pumpe P abgestellt und das Magnet-Wegeventil 12 umgeschaltet, so dass die Arbeitsleitung 14 unter Druck steht. Die beiden Absperrglieder G1, G2 sind in ihren Absperrstellungen. Den Sonnenstand folgend werden in bestimmten Zeitabständen Bemessungsschritte in der Dosiervorrichtung D gesteuert, bei denen jeweils nur exakt bemessene Hydraulikmedium-Dosis in den Rücklauf abgelassen wird, so dass der Hydroverbraucher H in kleinen Stellschritten einfährt und dabei das Solarpaneel B nachführt.

Die hydraulische Steuervorrichtung S in Fig. 3 ist mit der Dosiervorrichtung D in eine Solarpaneel-Sonnenstands-Nachführvorrichtung V eingegliedert, und zwar hier zum Drehen des Solarpaneels entsprechend dem Sonnenstand. Das Motorpumpenaggregat 8 enthält neben der reversiblen Pumpe P zwei druckabhängig schaltende Ventile 18 und ein magnetbetätigtes Wegeventil 19, von dem Verbindungsleitungen 20 zu einer nicht gezeigten Kippverstellung des Solarpaneels, und eine Verbindungsleitung 9 zur Drehverstellung, beispielsweise einer Säule 17, des Solarpaneels führt. Die Verbindüngsleitung 9 zweigt an einem Magnet-Wegesitzventil 12 in zwei Arbeitsleitungen 13, 14 auf, die zu den beiden Beaufschlagungsseiten zweier doppelseitig beaufschlagbarer Hydroverbraucher H (Hydraulikzylinder) zum Drehen der Säule 17 führen. An die Arbeitsleitung 13 ist der Druckspeicher 15 angeschlossen. Zwischen dem Druckspeicher 15 und den Hydroverbrauchem H ist ein Magnet-Wegesitzventil 21 vorgesehen. Beide Arbeitsleitungen 13, 14 sind ferner über Druckbegrenzungsventile 16 an die Rücklaufleitung 10 angeschlossen. In der Arbeitsleitung 14 ist die Dosiervorrichtung D enthalten.

Am Abend oder vor Sonnenaufgang wird die Säule 17 mittels der Hydroverbraucher H in die korrekte Position gestellt. Danach steht die Pumpe P. Die Verbindungsleitung 9 ist über das Magnet-Wegeventil 19 und das linke Ventil 18 zum Rücklauf R entlastet. Das Magnet-Wegesitzventil 12 steht in der gezeigten Stellung, in der die Arbeitsleitung 13 und der geladene Druckspeicher sowie die Arbeitsleitung 14 zwischen den Hydroverbrauchem H und der Dosiervorrichtung D unter Druck stehen. Nach Sonnenaufgang wird die Dosiervorrichtung D, wie erwähnt, durch wechselweises Umschalten der ersten und zweiten Absperrglieder G1, G2 in bestimmten Intervallen betätigt, um beide Hydroverbraucher in kleinen Stellschritten zu steuern und die Säule 17 dem Sonnenstand nachzuführen.

Die beiden Hydroverbraucher H sind hier in Serie geschaltet, d.h., aus einem Hydroverbraucher H ausgeschobenes Hydraulikmedium wird in den Beaufschlagungsraum des zweiten Hydroverbrauchers eingespeist.

In der Detailvariante von Fig. 4 sind die beiden Hydroverbraucher H so verschaltet, dass jeder Beaufschlagungsraum eines Hydroverbrauchers H für sich an eine Arbeitsleitung 13, 14 angeschlossen ist. Die Dosiervorrichtung D ist in der Arbeitsleitung 14 enthalten.

Fig. 5 verdeutlicht eine hydraulische Steuervorrichtung S zum Verstellen eines Hydroverbrauchers H in kleinen Stellschritten, z.B. in Ausfahrtrichtung gegen eine Last. Der Hydroverbraucher H ist ein Differential-Hydraulikzylinder, dessen Beaufschlagungsräume an die beiden Arbeitsleitungen 13, 14 angeschlossen sind. In dem Arbeitsleitungskreis ist die Pumpe P mit dem Druckbegrenzungsventil 16 enthalten. Der Druckspeicher 15 ist an die Arbeitsleitung 14 angeschlossen. Die Bypassleitung 1' verbindet die beiden Arbeitsleitungen 13, 14 und enthält die Dosiervorrichtung D. Der Arbeitsleitungskreis ist hier geschlossen. Der Hydroverbraucher H bzw. der Differential-Hydraulikzylinder wird zunächst mittels der Pumpe P eingefahren. Dann wird die Pumpe P abgeschaltet. Durch schrittweises Betätigen der Dosiervorrichtung D wird der Hydraulik-Differentialzylinder in kleinen Stellschritten ausgefahren.

In der Ausführungsform in Fig. 6, die weitgehend der Ausführungsform von Fig. 5 entspricht, ist der Druckspeicher 15 an die Arbeitsleitung 13 angeschlossen. Auch hier wird der Differentialzylinder aus der voll eingefahrenen Stellung in kleinen Stellschritten ausgefahren, indem die Dosiervorrichtung D betätigt wird.

Fig. 7 verdeutlicht eine hydraulische Steuervorrichtung S für einen einseitig gegen eine Last beaufschlagbaren Hydraulik-Differentialzylinder als Hydroverbraucher H. Über die Arbeitsleitung 14 ist der Druckspeicher 15 an die kolbenseitige Kammer angeschlossen. Die Arbeitsleitung 13 führt von der Pumpe P zur kolbenseitigen Kammer. Zwischen der Arbeitsleitung 13 und dem Rücklauf R ist die Dosiervorrichtung D vorgesehen, die bei abgeschalteter Pumpe P zum schrittweisen Einfahren des Differential-Hydraulikzylinders betätigt wird.

Die Dosiervorrichtung D kann auch in Werkzeugmaschinen oder anderen Maschinen Verwendung finden, bei denen extrem kleine Stellschritte von Hydroverbrauchem benötigt werden, beispielsweise in einer Werkzeugmaschine in einem Vorschubstellantrieb.

## Patentansprüche

1. Solarpaneel-Sonnenstandsnachführvorrichtung oder Werkzeugmaschinen-Stellvorrichtung umfassend eine hydraulische Steuervorrichtung (S) zum Verstellen wenigstens eines Hydroverbrauchers (H) mittels eines begrenzt komprimierbaren Hydraulikmediums, das unter Druck in eine zur Steuervorrichtung (S) gehörende Zufuhr-, Ablass- oder Bypassleitung 1, 1', 13, 14) des Hydroverbrauchers (H) eingespeist ist, wobei zumindest eine Druckquelle (P, 15) und gegebenenfalls ein Richtungssteuerventil (12) vorgesehen sind, wobei in der Leitung (1, 1', 13, 14) eine Dosiervorrichtung (D) für jeweils eine unter Nutzen der Kompressibilität des Hydraulikmediums dem Hydroverbraucher zuzuführende oder aus ihm abzulassende Hydraulikmedium-Dosis vorgesehen ist, wobei die Dosiervorrichtung (D) von stromauf nach stromab in Reihenschaltung ein erstes und ein zweites, jeweils zwischen einer leckagefreien Sperrstellung und einer Durchgangsstellung umschaltbares Absperrglied (G1, G2) und dazwischen einen Totraum (T) aufweist, und wobei die Absperrglieder (G1, G2) zum Dosieren wechselweise umschaltbar sind, **dadurch gekennzeichnet, dass** die Absperrglieder (G1, G2) Sitzventile (V1, V2) sind, vorzugsweise manuell, hydraulisch oder magnetbetätigt umschaltbare, federbelastete Sitzventile (V1, V2).

2. Hydraulische Steuervorrichtung nach Anspruch 1, **dadurch gekennzeichnet, dass** der Totraum (T) einen dichten Behälter (6) aufweist.

3. Hydraulische Steuervorrichtung nach Anspruch 2, **dadurch gekennzeichnet, dass** die Größe des Behälters (6) mechanisch oder hydraulisch (7) veränderbar ist.

4. Hydraulische Steuervorrichtung nach Anspruch 1, **dadurch gekennzeichnet, dass** der Totraum (T) einen Leitungsabschnitt (1') zwischen den Absperrgliedern (G1, G2) umfasst.

5. Hydraulische Steuervorrichtung nach Anspruch 1, **dadurch gekennzeichnet; dass** der Totraum (T) zumindest zum Teil in einem oder in beiden Absperrgliedern (G1, G2) vorgesehen ist.

6. Hydraulische Steuervorrichtung nach Anspruch 1, **dadurch gekennzeichnet, dass** der Hydroverbraucher (H) ein einseitig gegen eine Last oder ein doppelseitig beaufschlagbarer
Hydraulikzylinder ist, und dass in nur einer Arbeitsleitung (13, 14) oder in beiden Arbeitsleitungen des Hydraulikzylinders eine Dosiervorrichtung (D) vorgesehen ist.

7. Hydraulische Steuervorrichtung nach Anspruch 6, **dadurch gekennzeichnet, dass** der Hydroverbraucher (H) ein Differentialzylinder ist.

8. Hydraulische Steuervorrichtung nach Anspruch 1, **dadurch gekennzeichnet, dass** stromab des zweiten Absperrgliedes (G2) ein Vorspannventil (4) angeordnet ist.

9. Hydraulische Steuervorrichtung nach wenigstens einem der vorhergehenden Ansprüche, **dadurch gekennzeichnet, dass** der Hydroverbraucher (H) und die Dosiervorrichtung (D) in der Solarpaneel-Sonnenstands-Nachführ-Vorrichtung (V) oder der Werkzeugmaschinen-Stellvorrichtung angeordnet sind.

10. Hydraulische Steuervorrichtung nach wenigstens einem der vorhergehenden Ansprüche, **dadurch gekennzeichnet dass** dem Hydroverbraucher (H) in einem Arbeitsleitungskreis wenigstens ein zur Steuervorrichtung (S) gehörender Druckspeicher (15) ungeordnet ist, der, vorzugsweise, aus der Druckquelle (P) oder dem Hydroverbraucher (H) speisbar ist, und dass die Dosiervorrichtung (D) in zumindest einer über ein zur Steuervorrichtung (S) gehörendes Wegeventil (19, 12) und wahlweise mit der Druckquelle (P) oder dem Rücklauf (R) verbindbaren Arbeitsleitung (13, 14) des Hydroverbrauchers angeordnet ist.

11. Verfahren zum Verstellen wenigstens eines Hydroverbrauchers (H) in minimalen Schritten mit einer hydraulischen, ein begrenzt kompressibles Hydraulikmedium verarbeitenden Steuervorrichtung (S) einer Solarpaneel-Sonnenstandsnachführvorrichtung oder einer Werkzeugmaschinen-Stellvorrichtung, wobei die Steuervorrichtung an zumindest eine Druckquelle (8, 15) angeschlossen ist, **dadurch gekennzeichnet, dass** über wenigstens eine hydraulische Dosiervorrichtung (D) aus von stromauf nach stromab hintereinandergeschalteten ersten und zweiten, jeweils zwischen einer leckagefreien Sperrstellung und einer Durchgangsstellung umschaltbaren Absperrgliedern (G1, G2) und einem dazwischen vorgesehenen Totraum (T) eine Druckdifferenz aufgebaut und aufrechtgehalten wird, und dass unter Nutzen der Kompressibilität des Hydraulikmediums in der Dosiervorrichtung (D) eine Hydraulikmedium-Dosis bemessen wird, indem das stromauf angeordnete erste Absperrglied (G1) bei in der Sperrstellung befindlichem zweiten Absperrglied (G2) in die Durchgangsstellung geschaltet, im Totraum (T) Hydraulikmedium komprimiert, und danach das erste Absperrglied (G1) in die Sperrstellung und das zweite Absperrglied (G2) in die Durchgangsstellung geschaltet werden und das im Totraum (T) komprimierte Hydraulikmedium unter Verdrängen der Hydraulikmedium-Dosis durch das zweite Absperrglied (G2) auf den stromab des zweiten Absperrgliedes (G2) herrschenden Druck entspannt wird, wobei die gebildete Hydraulikmedium-Dosis dem Hydroverbraucher (H) entweder entnommen oder zugeführt wird.

12. Verfahren nach Anspruch 11, **dadurch gekennzeichnet, dass** die bei einem durch zumindest dreimaliges wechselweises aufeinanderfolgendes Umschalten der Absperrglieder G1, G2 definierten Bemessungszyklus gebildete Hydraulikmedium-Dosis zumindest durch Einstellen der Druckdifferenz (Δp) und/oder der jeweiligen Dauer der Durchgangsstellung des ersten und/oder zweiten Absperrgliedes (G1, G2) und/oder einer Auswahl der Größe des Totraums (T) bemessen wird.

13. Verfahren nach Anspruch 11, **dadurch gekennzeichnet, dass** zur Änderung der Hydraulikmedium-Dosis die Größe des Totraums (T) mechanisch oder hydraulisch (7) verändert wird.

14. Verfahren nach Ansprüch 11, **dadurch gekennzeichnet, dass** zum Bemessen die beiden Absperrglieder (G1, G2) jeweils wechselweise und getrennt umgeschaltet werden.

15. Verfahren nach Anspruch 11, **dadurch gekennzeichnet, dass** zum Bemessen die beiden Absperrglieder (G1, G2) wechselweise und mit einer gegenseitigen Überschneidung umgeschaltet werden.

## Claims

1. Solar panel tracking device for tracking a solar panel to the varying position of the sun or tooling machine adjusting device, respectively including a hydraulic control device (S) for controlling at least one hydraulic consumer (H) by hydraulic medium of given limited compressibility supplied under pressure into a working line, return line or bypass line (1, 1', 13, 134) of the hydraulic consumer (H), the working line, return line or bypass line belonging to the control device (S) which is provided with at least one pressure source (P, 15) and optionally a directional control valve, a dosing device (D) provided in the line (1, 1', 13, 14) for producing a respective hydraulic medium dose which is to be supplied to or drained from the hydraulic consumer (H) by using the given limited compressibility of the hydraulic medium, the dosing device (D) comprising a first and second blocking member (G1, G2), each of which can be switched respectively between a leakage-free blocking position and a through flow position, in serial arrangement from upstream to downstream, and a dead space (T) in-between, the first and second blocking members (G1, G2) being switched alternatingly for dosing the dose, **characterised in that** the blocking members (G1, G2) are seat valves (V1, V2), preferably are spring biased seat valves (V1, V2) which can be switched manually, hydraulically or by solenoids.

2. Hydraulic control device according to claim 1, **characterised in that** the dead space (T) includes a hermetically tight container (6).

3. Hydraulic control device according to claim 2, **characterised in that** the size of the container (6) is variable mechanically or hydraulically (7).

4. Hydraulic control device according to claim 1, **characterised in that** the dead space (T) includes between the blocking members (G1, G2) a section of the line (1').

5. Hydraulic control device according to claim 1, **characterised in that** the dead space (T) at least in part is provided in one of the or in both blocking members (G1, G2).

6. Hydraulic control device according to claim 1, **characterised in that** the hydraulic consumer (H) is a hydraulic cylinder for actuation in one direction counter to a load or for a bi-directional actuation, and that a dosing device (D) either is arranged in only one working line (13, 14) or in both working lines of the hydraulic cylinder.

7. Hydraulic control device according to claim 6, **characterised in that** the hydraulic consumer (H) is a differential cylinder.

8. Hydraulic control device according to claim 1, **characterised in that** a pre-biasing valve (4) is arranged downstream of the second blocking member (G2).

9. Hydraulic control device according to at least one of the preceding claims, **characterised in that** the hydraulic consumer (H) and the dosing device (D) are arranged in the solar panel tracking device (V) or in the tooling machine adjusting device.

10. Hydraulic control device according to at least one of the preceding claims, **characterised in that** at least one pressure accumulator (15) belonging to the control device (S) is associated to the hydraulic consumer (H) in a working line circuit, that the pressure accumulator (15), preferably, is supplied from the pressure source (P) or the hydraulic consumer (H), and that the dosing device (D) is arranged in at least one working line (13, 14) of the hydraulic consumer (H), which working line can be connected via a multi-way valve (19, 12) selectively with the pressure source (P) or a return system (R).

11. Method for controlling at least one hydraulic consumer (H) to move in minimal steps by a hydraulic control device (S) processing hydraulic medium of limited compressibility, the hydraulic control device (S) belonging to a solar panel tracking device (V) or a tooling machine adjusting device and being connected with at least one pressure source (P, 15), **characterised in that** a pressure difference is built up and is maintained across at least one hydraulic dosing device (D) consisting of first and second blocking members (G1, G2) and a dead space (T) provided in-between, the blocking members (G1, G2) being arranged serially from upstream to downstream and being switchable respectively between a leakage-free blocking position and a through flow position, and that by using the compressibility of the hydraulic medium a hydraulic medium dose is measured in the dosing device (D) by switching the first blocking member (G1) arranged upstream into the through flow position while the second blocking member (G1) is in the blocking position, by compressing hydraulic medium in the dead space (T), and by then switching the first blocking member (G1) into the blocking position and the second blocking member (G2) into the through flow position to expand the hydraulic medium compressed in the dead space (T) by displacing the hydraulic medium dose through the second blocking member (G2) to the pressure prevailing downstream of the second blocking member (G2), and by either draining the hydraulic medium dose from the hydraulic consumer (H) or supplying the hydraulic medium dose into the hydraulic consumer (H)

12. Method according to claim 11, **characterised in that** the hydraulic medium dose produced during a measuring cycle defined by at least a threefold alternatingly and subsequent switching of the blocking members (G1, G2) is measured at least by setting the pressure difference (Δp) and/or the respective duration of the through flow position of the first and/or the second blocking member (G1, G2) and/or by a selection of the size of the dead space (T).

13. Method according to claim 11, **characterised in that** for varying the hydraulic medium dose the size of the dead space (T) is changed mechanically or hydraulically (7).

14. Method according to claim 11, **characterised in that** for measuring the dose both blocking members (G1, G2) respectively are switched alternatingly and separately.

15. Method according to claim 11, **characterised in that** for measuring the dose both blocking members (G1, G2) are switched alternatingly and with a mutual overlap.

## Revendications

1. Dispositif d'asservissement à la hauteur du soleil de panneaux solaires ou dispositif de réglage de machines-outils comprenant un dispositif de commande hydraulique (S) pour le déplacement d'au moins un consommateur hydraulique (H) au moyen d'un agent hydraulique de compressibilité limitée, qui est injecté sous pression dans une conduite d'alimentation, d'échappement ou de bipasse (1, 1', 13, 14), faisant partie du dispositif de commande (S), du consommateur hydraulique (H), au moins une source de pression (P, 15) et éventuellement une soupape de commande directionnelle (12) étant prévues, un dispositif de dosage (D) pour respectivement une dose d'agent hydraulique à envoyer dans le consommateur hydraulique ou à évacuer de ce dernier en utilisant la compressibilité de l'agent hydraulique étant prévu dans la conduite (1, 1', 13, 14), le dispositif de dosage (D) présentant de l'amont vers l'aval, dans un montage en série, un premier et un second organes d'arrêt (G1, G2), commutables chacun entre une position d'arrêt sans fuite et une position de passage, et un espace mort (T) intermédiaire, et les organes d'arrêt (G1, G2) étant commutables alternativement pour le dosage, **caractérisé en ce que** les organes d'arrêt (G1, G2) sont des soupapes à siège (V1, V2), de préférence des soupapes à siège à ressort (V1, V2) commutables manuellement, par voie hydraulique ou magnétique.

2. Dispositif de commande hydraulique suivant la revendication 1, **caractérisé en ce que** l'espace mort (T) présente un récipient étanche (6).

3. Dispositif de commande hydraulique suivant la revendication 2, **caractérisé en ce que** la dimension du récipient (6) est modifiable par voie mécanique ou hydraulique (7).

4. Dispositif de commande hydraulique suivant la revendication 1, **caractérisé en ce que** l'espace mort (T) comporte une section de conduite (1') entre les organes d'arrêt (G1, G2).

5. Dispositif de commande hydraulique suivant la revendication 1, **caractérisé en ce que** l'espace mort (T) est prévu au moins en partie dans un ou dans les deux organes d'arrêt (G1, G2).

6. Dispositif de commande hydraulique suivant la revendication 1, **caractérisé en ce que** le consommateur hydraulique (H) est un cylindre hydraulique pouvant être sollicité unilatéralement contre une charge ou bilatéralement, et qu'un dispositif de dosage (D) est prévu dans uniquement une conduite de travail (13, 14) ou dans les deux conduites de travail du cylindre hydraulique.

7. Dispositif de commande hydraulique suivant la revendication 6, **caractérisé en ce que** le consommateur hydraulique (H) est un cylindre différentiel.

8. Dispositif de commande hydraulique suivant la revendication 1, **caractérisé en ce qu'**une soupape de précontrainte (4) est disposée en aval du second organe d'arrêt (G2).

9. Dispositif de commande hydraulique suivant l'une au moins des revendications précédentes, **caractérisé en ce que** le consommateur hydraulique (H) et le dispositif de dosage (D) sont disposés dans le dispositif d'asservissement (V) à la hauteur du soleil de panneaux solaires ou dans le dispositif de réglage de machines-outils.

10. Dispositif de commande hydraulique suivant l'une au moins des revendications précédentes, **caractérisé en ce qu'**au moins un accumulateur de pression (15), faisant partie du dispositif de commande (S), est associé au consommateur hydraulique (H) dans un circuit de conduites de travail, lequel accumulateur peut être alimenté, de préférence, à partir de la source de pression ou du consommateur hydraulique (H), et que le dispositif de dosage (D) est disposé dans au moins une conduite de travail (13, 14) du consommateur hydraulique, raccordable par l'intermédiaire d'un distributeur (19, 12), qui fait partie du dispositif de commande (S), et sélectivement à la source de pression (P) ou au retour (R).

11. Procédé de déplacement d'au moins un consommateur hydraulique (H) en étapes minimales par un dispositif de commande (S) hydraulique, consommant un agent hydraulique de compressibilité limitée, d'un dispositif d'asservissement à la hauteur du soleil de panneaux solaires ou d'un dispositif de réglage de machines-outils, le dispositif de commande étant raccordé à au moins une source de pression (8, 15), **caractérisé en ce qu'**une différence de pression est établie et maintenue par l'intermédiaire d'au moins un dispositif de dosage hydraulique (D), constitué d'un premier et d'un second organes d'arrêt (G1, G2), montés l'un derrière l'autre de l'amont vers l'aval et commutables respectivement entre une position d'arrêt sans fuite et une position de passage, et d'un espace mort intermédiaire (T), et qu'une dose d'agent hydraulique est calculée dans le dispositif de dosage (D), en utilisant la compressibilité de l'agent hydraulique, le premier organe d'arrêt (G1), disposé en amont, étant commuté dans la position de passage dans la position d'arrêt du second organe d'arrêt (G2), de l'agent hydraulique étant comprimé dans l'espace mort (T), puis le premier organe d'arrêt (G1) étant commuté dans la position d'arrêt et le second organe d'arrêt (G2) dans la position de passage, et l'agent hydraulique, comprimé dans l'espace mort (T), étant détendu par déplacement de la dose d'agent hydraulique au travers du second organe d'arrêt (G2) à la pression régnant en aval de cet organe (G2), la dose d'agent hydraulique formée étant alors soutirée du consommateur hydraulique (H) ou envoyée dans ce dernier.

12. Procédé suivant la revendication 11, **caractérisé en ce que** la dose d'agent hydraulique, formée lors d'un cycle de calcul défini par au moins une commutation successive alternative triple des organes d'arrêt (G1, G2), est calculée au moins par réglage de la différence de pression (Δp) et/ou de la durée respective de la position de passage du premier et/ou du second organe d'arrêt (G1, G2) et/ou d'un choix de la dimension de l'espace mort (T).

13. Procédé suivant la revendication 11, **caractérisé en ce que** la dimension de l'espace mort (T) est modifiée par voie mécanique ou hydraulique (7) pour modifier la dose d'agent hydraulique.

14. Procédé suivant la revendication 11, **caractérisé en ce que** les deux organes d'arrêt (G1, G2) sont commutés chacun alternativement et séparément pour le calcul.

15. Procédé suivant la revendication 11, **caractérisé en ce que** les deux organes d'arrêt (G1, G2) sont commutés alternativement et avec un chevauchement mutuel pour le calcul.
